# EUROPÄISCHE PATENTSCHRIFT

(11) **EP 1 118 092 B1**
(45) Veröffentlichungstag und Bekanntmachung des Hinweises auf die Patenterteilung: **10.04.2002**
(21) Anmeldenummer: 99959194.4
(22) Anmeldetag: 30.09.1999
(51) Int. Cl.: H01H 71/12, H01H 71/02

(54) **ELEKTRISCHER LEISTUNGSSCHALTER MIT EINEM INFORMATIONSSPEICHER**
ELECTRIC CIRCUIT BREAKER HAVING A DATA STORE
INTERRUPTEUR ELECTRIQUE DE PUISSANCE COMPORTANT UNE MEMOIRE DE DONNEES

(30) Priorität: 30.09.1998 DE 19845799
(43) Veröffentlichungstag der Anmeldung: 25.07.2001
(73) Patentinhaber: SIEMENS AKTIENGESELLSCHAFT, 80333 München (DE)
(72) Erfinder: MUSIOL, Aaron-Ernst, D-12305 Berlin (DE); TIETZ, Gerhard, D-12161 Berlin (DE); JANKOWIAK, Michael-Alexander, D-12309 Berlin (DE); REHAAG, Hans, D-16341 Zepernick (DE)
(86) Internationale Anmeldenummer: DE9903240
(87) Internationale Veröffentlichungsnummer: WO0019474

(56) Entgegenhaltungen:
- WO-A-97/08725
- US-A- 5 660 567

## Beschreibung

Die Erfindung betrifft einen elektrischen Leistungsschalter mit folgenden Merkmalen:
- eine elektromechanische Baugruppe mit wenigstens einem Schaltkontakt, einer den Schaltkontakt betätigenden Antriebsvorrichtung und zugehörigen Verklinkungseinrichtungen zur Freigabe von Kraftspeichern zum Schließen und Öffnen des Schaltkontaktes,
- ein Stromsensor zur Erfassung eines über den Schaltkontakt fließenden Stromes,
- ein elektronischer Überstromauslöser zur Verarbeitung eines Signales des Stromsensors und zur Abgabe eines Signales zur Freigabe der Verklinkungseinrichtung für das Öffnen des Schaltkontaktes,
- eine bewegliche Verbindungsleitung zur Verbindung des Stromwandlers mit dem Überstromauslöser und
- ferner mit einem Informationsspeicher zur Übergabe von Eigenschaftskennwerten des Stromwandlers und/oder der elektromechanischen Baugruppe des Leistungsschalters an den Überstromauslöser.

Ein Leistungsschalter mit den genannten Merkmalen ist beispielsweise durch die WO 97/08725 bekannt geworden. Hierbei befindet sich der Informationsspeicher an der Außenseite des Gehäuses des Überstromauslösers und ist an diesem lösbar angebracht. Durch die Anbringung des Informationsspeichers an dem Überstromauslöser wird erreicht, dass in eine Prüfung eines Überstromauslösers nach dessen Entfernung aus dem Leistungsschalter auch der Informationsspeicher einbezogen und auch dessen eventuelle Fehler erfasst werden. Bei dieser Vorgehensweise wird davon ausgegangen, dass bei einem Austausch der Stromwandler des Leistungsschalters auch der Informationsspeicher auszutauschen bzw. seine Programmierung anzupassen ist. Ähnliche Maßnahmen erfordert eine Anordnung nach EP 0 493 272 B1, bei der eine schalterfeste Interfacekarte vorgesehen ist, mit der einerseits die Stromwandler und andererseits der Überstromauslöser zu verbinden ist.

Beide unterschiedliche Systeme (WO 97/08725 A1 und EP 0 493 272 B1) beziehen die Stromwandler (bzw. Stromsensoren) nicht zwangsläufig in die zum ordnungsgemäßen Betrieb eines betrachteten Leistungsschalters erforderliche Informationskette ein. Der Erfindung liegt hiervon ausgehend die Aufgabe zu Grunde, die Sicherheit gegen eine fehlerhafte Funktion des Leistungsschalters durch eine verbesserte Übergabe von Parametern an den elektronischen Überstromauslöser zu erhöhen.

Diese Aufgabe wird gemäß der Erfindung dadurch gelöst, dass der Informationsspeicher Bestandteil einer an der Verbindungsleitung angebrachten ersten Komponente einer zweiteiligen Steckvorrichtung ist, deren zweite Komponente zum Überstromauslöser gehört. Durch den Einbau der Stromwandler in den Leistungsschalter oder den späteren Austausch der Stromwandler wird auf diese Weise der Nenn- oder Bemessungsstrom des Leistungsschalters festgelegt. Zugleich kann dieser Informationsspeicher dazu dienen, weitere Eigenschaftskennwerte festzulegen, wie z. B. die Schaltleistungsklasse oder die Normenklasse des Leistungsschalters. Hierbei ist unter Schaltleistungsklasse eine Bemessung der elektromechanischen Baugruppe entsprechend einem bestimmten geforderten Schaltvermögen, das in kA angegeben wird, zu verstehen. Als Normenklasse wird im vorliegenden Zusammenhang eine Auslegung gemäß bestimmten regionalen Regelwerken verstanden, wie sie insbesondere für den IEC-Markt, den ANSI-Markt oder den UL-Markt gelten. Es sei ferner erwähnt, dass im vorliegenden Zusammenhang als Eigenschaftskennwert eine Kombination eines bestimmten Parameters, z. B. Bemessungsstrom, mit einem Wert des Bemessungsstroms bezeichnet wird.

Da bekanntlich Widerstände zu den zuverlässigsten und einfachsten elektrischen Bauelementen gehören, erscheint es vorteilhaft, den Informationsspeicher durch Widerstände zu bilden. Zweckmäßig können diese Widerstände zwischen Kontaktstifte der ersten Komponente der Steckvorrichtung geschaltet sein. Sind beispielsweise vier Eigenschaftskennwerte zu kodieren, z. B. der Bemessungsstrom des Leistungsschalters, seine Baugröße, die Schaltleistungsklasse und die Normenklasse, so kann hierfür je ein Widerstand vorgesehen sein, dessen Widerstandswert zwischen etwa 1 Ω und etwa 1 MΩ liegt, wobei den Widerstandswerten festgelegte Stufen der genannten Eigenschaftskennwerte zugewiesen sind. Innerhalb der genannten Spanne von Widerstandswerten lassen sich auf diese Weise fehlerfrei beispielsweise 16 unterschiedliche Werte festlegen.

Sofern nur eine beschränkte Anzahl von Eigenschaftskennwerten zu speichern ist, kann dies nach einer weiteren Ausgestaltung der Erfindung dadurch geschehen, dass nur ein einzelner Widerstand vorgesehen ist, dessen Widerstandswert eine vorbestimmte Kombination von Eigenschaftskennwerten repräsentiert.

Es ist bereits ein Steckverbinder zur Verbindung eines medizinischen Sensors mit einem elektronischen Auswertungsgerät bekannt geworden, der ein elektronisches Kodierelement enthält (US 5,660,567 A1). Das Kodierelement vereinfacht den Sensor, weil dieser nun keine Kalibrierungsmittel zu enthalten braucht. Das Anwendungsgebiet des bekannten Steckverbinders ist eine zweiteilige Anordnung (Sensor und Auswertungsgerät), während Gegenstand der vorstehend erläuterten Erfindung eine dreiteilige Anordnung ist, bestehend aus einem elektrischen Leistungsschalter, Stromwandlern zur Messung des über die Strombahn im elektromechanischen Teil des Leistungsschalters fließenden Strom und einem elektronischen Überstromauslöser zur Öffnung von Schaltkontakten. Auch konnte aus dem genannten Dokument eine zur vorstehend erläuterten Erfindung führende Anregung nicht gewonnen werden, weil sich der Anlass und das Ergebnis der bekannten Maßnahme von der Erfindung wesentlich unterscheiden. Insbesondere ist der bekannten Anordnung keine Anregung zu entnehmen, dass ein Verbindungsstecker mit Mitteln zur Kodierung aller Eigenschaftskennwerte ausgerüstet werden kann, die das Zusammenwirken von Leistungsschalter (elektromechanischer Teil), Stromwandler und Überstromauslöser definieren.

Die Erfindung wird im Folgenden anhand des in der Figur dargestellten Ausführungsbeispieles näher erläutert.

In der Figur sind schematisch in einpoliger Darstellung die Hauptkomponenten eines Niederspannungs-Leistungsschalters gezeigt. Dabei stellt die gestrichelte äußere Kontur den Leistungsschalter 1 als Ganzes dar. Im Inneren befindet sich ein Schaltkontakt 2 und eine mit diesem zusammenwirkende Antriebsvorrichtung 3. Zu dieser gehören nicht dargestellte Federspeicher und Verklinkungen, die von Hand oder ferngesteuert betätigbar sind, um den Schaltkontakt 2 zu schließen bzw. zu öffnen. Ferner gehört zu dem Leistungsschalter 1 ein elektronischer Überstromauslöser 4, der in bekannter Weise eine Schutzeinrichtung bildet, um den Schaltkontakt 2 beim Vorliegen vorbestimmter Bedingungen zu öffnen. Hierzu ist der Überstromauslöser 4 durch eine bewegliche Verbindungsleitung 5 mit einem Stromwandler 6 verbunden und erhält eine zur Auswertung erforderliche Hilfsenergie entweder gleichfalls aus dem Stromwandler 5 oder aus einem in dem gezeigten Beispiel zusätzlich vorgesehenen Energiewandler 7. Je nach der Polzahl des Leistungsschalters 1 sind ein oder mehrere Stromwandler 6 und ggf. Energiewandler 7 vorhanden.

Am Ende der biegsamen Leitung 5 ist eine erste Komponente 10 einer zweiteiligen Steckvorrichtung angebracht, deren zugehörige zweite Komponente 11 sich an dem Überstromauslöser 4 befindet. Die Komponente 10 bildet zugleich einen Informationsspeicher für wichtige Eigenschaftskennwerte des Leistungsschalters 1. Hierzu sind entsprechend bemessene Widerstände zwischen benachbarte Kontaktstifte der Komponente 10 geschaltet, wie dies näher in der Figur 2 gezeigt ist. Jeder der vier gezeigten Widerstände 12, 13, 14 und 15 entspricht hierbei einem bestimmten Parameter, z. B. Bemessungsstrom, Schaltleistungsklasse oder Normenklasse. Demgegenüber wird in der Ausführung der Komponente 10 der Steckvorrichtung gemäß der Figur 3 anstelle der Widerstände 12, 13, 14 und 15 nur ein einzelner Widerstand 16 benutzt. Dieser repräsentiert eine bestimmte Kombination von Eigenschaftskennwerten, was sich in vielen Fällen als ausreichend erweist und somit eine besonders einfache Art der Kodierung darstellt. Die Auswertung des Widerstandes 16 kann mittels eines einfachen Hilfsprogramms im Überstromauslöser 4 erfolgen. Dies kann beispielsweise so geschehen, dass ein im Überstromauslöser 4 enthaltener Festwertspeicher eine tabellarische Zuordnung von Widerstandswerten des Widerstandes 16 enthält, die bei bestehender Verbindung des Stromwandlers 6 mit dem Überstromauslöser 4 und dessen Aktivierung ausgelesen und in Steuersignale zur Programmierung der im Überstromauslöser enthaltenen Mikroprozessoreinrichtung umgesetzt wird.
Aus Gründen einer zuverlässigen Auswertung der Widerstände durch eine Logikschaltung innerhalb des elektronischen Überstromauslösers 4 empfiehlt es sich, als Grenzwerte für den Widerstandswert der Widerstände 12 bis 16 1Ω und 1MΩ zu wählen. Dieser Bereich von Widerständen lässt sich beispielsweise in 16 Werte gliedern, die fehlerfrei erkannt werden.

## Patentansprüche

1. Elektrischer Leistungsschalter (1) mit folgenden Merkmalen:
- eine elektromechanische Baugruppe mit wenigstens einem Schaltkontakt (2), einer den Schaltkontakt (2) betätigenden Antriebsvorrichtung (3) und zugehörigen Verklinkungseinrichtungen zur Freigabe von Kraftspeichern zum Schließen und Öffnen des Schaltkontaktes (2),
- ein Stromsensor (6) zur Erfassung eines über den Schaltkontakt (2) fließenden Stromes,
- ein elektronischer Überstromauslöser (4) zur Verarbeitung eines Signales des Stromsensors (6) und zur Abgabe eines Signales zur Freigabe der Verklinkungseinrichtung für das Öffnen des Schaltkontaktes (2),
- eine bewegliche Verbindungsleitung (5) zur Verbindung des Stromsensors (6) mit dem Überstromauslöser (4),
- ferner mit einem Informationsspeicher zur Übergabe von Eigenschaftskennwerten des Stromsensors (6) und/oder der elektromechanischen Baugruppe des Leistungsschalters (1) an den Überstromauslöser (4),
**dadurch gekennzeichnet, dass**
- der Informationsspeicher Bestandteil einer an der Verbindungsleitung (5) angebrachten ersten Komponente (10) einer zweiteiligen Steckvorrichtung ist, deren zweite Komponente (11) zum Überstromauslöser (4) gehört.

2. Leistungsschalter nach Anspruch 1,
**dadurch gekennzeichnet, dass**
der Informationsspeicher durch wenigstens einen Widerstand (12, 13, 14, 15; 16) gebildet ist, der zwischen Kontaktstifte (17) der ersten Komponente (10) der Steckvorrichtung geschaltet ist.

3. Leistungsschalter nach Anspruch 2,
**dadurch gekennzeichnet, dass**
das je zu kodierenden Eigenschaftskennwert, insbesondere für den Bemessungsstrom des Leistungsschalters (1), die Baugröße des Leistungsschalters (1), die Schaltleistungsklasse der elektromechanischen Baugruppe und die Normenklasse je ein Widerstand (12, 13, 14, 15) vorgesehen ist, dessen Widerstandswert zwischen etwa 1 Ω und etwa 1 MΩ liegt, wobei den Widerstandswerten festgelegte Stufen der genannten Eigenschaftskennwerte zugewiesen sind.

4. Leistungsschalter nach Anspruch 2 oder 3,
**dadurch gekennzeichnet, dass**
das ein einzelner Widerstand (16) vorgesehen ist, dessen Widerstandswert eine vorbestimmte Kombination von Eigenschaftskennwerten repräsentiert.

## Claims

1. Electric circuit breaker (1) having the following features:
- an electromechanical assembly having at least one switch contact (2), a drive device (3) that actuates the switch contact (2) and associated latching devices for releasing energy storage mechanisms for closing and opening the switch contact (2),
- a current sensor (6) for detecting a current flowing via the switch contact (2),
- an electronic overcurrent trip (4) for processing a signal of the current sensor (6) and for delivering a signal for releasing the latching device for opening the switch contact (2),
- a movable connecting line (5) for connecting the current sensor (6) to the overcurrent trip (4),
- having, furthermore, an information store for transferring characteristic property values of the current sensor (6) and/or the electromechanical assembly of the circuit breaker (1) to the overcurrent trip (4),
**characterized in that**
- the information store is a part of a first component (10), provided on the connecting line (5), of a two-part plug device whose second component (11) belongs to the overcurrent trip (4).

2. Circuit breaker according to Claim 1, **characterized in that** the information store is formed by at least one resistor (12, 13, 14, 15; 16) that is connected between contact pins (17) of the first component (10) of the plug device.

3. Circuit breaker according to Claim 2, **characterized in that** there is provided for each of the characteristic property values to be encoded, in particular for the rated current of the circuit breaker (1), the overall size of the circuit breaker (1), the make-and-break category of the electromechanical assembly and the standards category, a respective resistor (12, 13, 14, 15) whose resistance value is between about 1 Ω and about 1 MΩ, fixed steps in the said characteristic property values being allocated to the resistance values.

4. Circuit breaker according to Claim 2 or 3, **characterized in that** a single resistor (16) is provided whose resistance value represents a predetermined combination of characteristic property values.

## Revendications

1. Disjoncteur électrique (1) ayant les caractéristiques suivantes :
- un module électromécanique comportant au moins un contact de commutation (2), un dispositif de commande (3) actionnant le contact de commutation (2) et des dispositifs d'encliquetage associés pour libérer des accumulateurs d'énergie en vue de fermer et d'ouvrir le contact de commutation (2),
- un capteur de courant (6) pour mesurer un courant circulant dans le contact de commutation (2),
- un discontacteur électronique (4) pour traiter un signal délivré par le capteur de courant (6) et pour délivrer un signal en vue de libérer le dispositif d'encliquetage pour ouvrir le contact de commutation (2),
- une ligne de connexion flexible (5) pour relier le capteur de courant (6) au discontacteur (4),
- en outre à une mémoire d'information pour transférer des valeurs du capteur de courant (6) et/ou du module électromécanique du disjoncteur de puissance (1) au discontacteur (4),
**caractérisé en ce que** la mémoire d'information fait partie intégrante d'un premier composant (10), relié à la ligne de connexion (5), d'un connecteur (11) en deux pièces dont le deuxième composant (11) appartient au discontacteur (4).

2. Disjoncteur selon la revendication 1, **caractérisé en ce que** la mémoire d'information est formée par au moins une résistance (12, 13, 14, 15 ; 16) qui est montée entre des picots de contact (17) du premier composant (10) du connecteur.

3. Disjoncteur selon la revendication 2, **caractérisé en ce que** la valeur caractéristique à coder, en particulier pour le courant de dimensionnement du disjoncteur de puissance (1), l'encombrement du disjoncteur de puissance (1), la classe de la puissance de commutation du module électromécanique et la classe normalisée, il est prévu une résistance (12, 13, 14, 15) dont la valeur est comprise entre environ 1 Ω et environ 1 MΩ, une progression déterminée desdites valeurs caractéristiques étant conférée aux valeurs de résistance.

4. Disjoncteur selon la revendication 2 ou 3, **caractérisé en ce qu'**il est prévu une seule résistance (16) dont la valeur représente une combinaison prédéterminée de valeurs caractéristiques.
